# EUROPÄISCHE PATENTSCHRIFT

(11) **EP 3 409 457 B1**
(45) Veröffentlichungstag und Bekanntmachung des Hinweises auf die Patenterteilung: **19.01.2022**
(21) Anmeldenummer: 17173279.5
(22) Anmeldetag: 29.05.2017
(51) Int. Cl.: B30B 5/06, B30B 15/34

(54) **HOCHDRUCKLAMINAT-HERSTELLANLAGE ZUR HERSTELLUNG VON HOCHDRUCKLAMINAT UND ENTSPRECHENDES BETRIEBSVERFAHREN.**
HIGH PRESSURE LAMINATE PRODUCTION INSTALLATION AND PRECESS FOR THE PREPARATION OF HIGH PRESSURE LAMINATE AND RELATED OPERATING METHOD
INSTALLATION DE FABRICATION DE LAMINÉ HAUTE PRESSION DESTINÉE À FABRIQUER UN LAMINÉ HAUTE PRESSION ET PROCÉDÉ DE COMMANDE ASSOCIÉ

(43) Veröffentlichungstag der Anmeldung: 05.12.2018
(73) Patentinhaber: SWISS KRONO Tec AG, 6004 Luzern (CH)
(72) Erfinder: Rohr, Herbert, 01445 Radebeul (DE)
(74) Vertreter: Gramm, Lins & Partner Patent- und Rechtsanwälte PartGmbB

(56) Entgegenhaltungen:
- EP-A2- 0 347 936
- EP-A2- 0 405 184
- DE-A1- 3 709 958
- US-A- 3 973 893
- US-A- 6 009 803

## Beschreibung

Die Erfindung betrifft eine Hochdrucklaminat-Herstellanlage gemäß dem Oberbegriff von Anspruch 1.

Bei derartigen Anlagen zur Herstellung von Hochdrucklaminat, die beispielsweise aus der EP 0 347 936 bekannt sind, dient das Luftkissen zur Übertragung der Presskraft von der Pressvorrichtung auf das umlaufende Pressband. Ein Leckagestrom an Druckluft, die zwischen der Pressvorrichtung und dem Pressband entweicht, ist unvermeidlich und wird durch zugeführte Druckluft ausgeglichen. Auf diese Weise hat das Luftkissen stets im Wesentlichen den gleichen Druck. Beispielsweise um den Wärmeübergang von der Pressvorrichtung in das Pressband zu erleichtern und/oder eine Abkühlung des Pressbands zu verhindern, wird die nachgeführte Druckluft erhitzt. Das geschieht mittels des Thermoöls, mit dem das Pressband, beispielsweise mittels der Pressvorrichtung, beheizt wird.

Aus der DE 37 09 958 A1 ist eine Doppelbandpresse bekannt, bei der eine Heizplatte in einem Druckraum angeordnet ist, in dem ein Überdruck herrscht. Die Heizplatte wird mit Thermoöl beheizt. Zwischen der Heizplatte und dem umlaufenden Pressblech ist ein Luftkissen ausgebildet, das mit Druckluft gebildet wird, die durch die Heizplatte zugeführt wird, sodass sich die Druckluft beim Durchtreten durch die Heizplatte erwärmt.

Der Erfindung liegt die Aufgabe zugrunde, eine derartige Hochdrucklaminat-Herstellanlage zu verbessern.

Die Erfindung löst das Problem durch eine Hochdrucklaminat-Herstellanlage mit den Merkmalen von Anspruch 1 und das Verfahren nach dem unabhängigen Verfahrensanspruch 4.

Vorteilhaft an einer derartigen Hochdrucklaminat-Herstellanlage ist, dass sie eine besonders hohe Betriebssicherheit aufweist. Bisher war stets davon ausgegangen worden, dass die bekannte Erhitzung der Druckluft mittels Thermoöls unproblematisch ist. Dass die Beheizung der Druckluft mittels des Thermoöls überhaupt eine Gefahr darstellen könnte, war bislang nicht bekannt. Eine Gefahren-Analyse hat jedoch gezeigt, dass dieses Vorgehen ein Risiko darstellen kann. So ist der Druck, unter dem die Druckluft steht, in der Regel deutlich größer als der Thermoöl-Druck, unter dem das Thermoöl steht. Das führt dazu, dass eine mögliche Leckage im Wärmetauscher zwischen der Druckluft und dem Thermoöl zu einem Eindringen der Druckluft in das Thermoöl führen würde. Dieser erhöhte Druck im Thermoöl kann den zulässigen Betriebsdruck thermoölseitig überschreiten und letztendlich zu Leckagen an Komponenten des Thermalölsystem führen. Da es sich bei dem Thermoöl um eine brennbare, wassergefährdende Flüssigkeit handelt, kann eine Entzündung des Thermoöls und damit das Entstehen eines Brandes und auch umweltgefährdende Auswirkungen nur mit starken Sicherheitsvorkehrungen ausgeschlossen werden. Durch das Verwenden einer elektrischen Druckluftheizanlage ist diese Gefahr hier nicht gegeben.

Ein weiterer Vorteil ist, dass die Druckluftheizanlage besonders kompakt aufgebaut sein kann. Elektrische Heizelemente können mit einer hohen Leistungsdichte gebaut werden, sodass der Platzbedarf verringert wird. Dieser Vorteil steht häufig jedoch nicht im Vordergrund.

Vorteilhaft ist zudem, dass die Drucklufttemperatur der Druckluft besonders genau und unabhängig von der angebotenen Thermoöl-Temperatur des Thermoöls eingestellt werden kann. Dazu weist die Druckluftquelle vorzugsweise eine Temperierung auf, die auch als Separiervorrichtung bezeichnet werden könnte und die eingerichtet ist zum Regeln der Drucklufttemperatur auf eine vorgegebene Soll-Temperatur.

Im Rahmen der vorliegenden Beschreibung wird unter der Hochdrucklaminat-Herstellanlage eine Vorrichtung verstanden, die nicht nur theoretisch zum Herstellen eines Hochdrucklaminats geeignet ist, sondern die speziell dazu ausgebildet ist, Hochdrucklaminat herzustellen.

Unter einer Doppelbandpresse wird insbesondere eine Presse verstanden, bei der das zu pressende Laminatgelege zwischen zwei umlaufenden Pressbändern gepresst wird. Die Pressbänder sind vorzugsweise aus Metall oder einer Metalllegierung, insbesondere aus Edelstahl, gefertigt.

In einer bevorzugten Ausführungsform ist die Druckluftheizanlage zum Regeln einer Druckluft-Temperatur der Druckluft auf eine vorgegebene Soll-Temperatur ausgelegt. Dazu kann die Druckluftheizanlage beispielsweise ein PID-Regler oder ein PI-Regler aufweisen.

Nach der Erfindung ist die Druckluftquelle zum Abgeben von Druckluft mit zumindest 3 MPa (30 bar) ausgebildet, somit kann eine hohe Druckkraft auf das umlaufende Pressband aufgebracht werden. Der hohe Druck, unter dem die Druckluft steht, führt jedoch zum oben genannten, bisher unbekannten Sicherheitsrisiko.

Günstig ist es, wenn zumindest ein elektrisches Heizelement die Druckluft zu zumindest 90 % bezogen auf die Heizleistung aufheizt. In anderen Worten resultieren höchstens 10 % der Temperaturerhöhung hinter einem Kompressor der Druckluftquelle und vor dem Luftkissen nicht vom elektrischen Heizelement. Insbesondere wird die Druckluft ausschließlich elektrisch erhitzt. Das hat die oben beschriebenen Vorteile.

Die Hochdrucklaminat-Herstellanlage weist eine Thermoöl-Heizanlage auf, die eingerichtet ist zum Beheizen der Pressvorrichtung und die eine Thermoöl-Zuführung zum Zuführen von heißem Thermoöl zur Pressvorrichtung sowie eine Thermoöl-Abführung zum Abführen von kälterem Thermoöl von der Pressvorrichtung aufweist. Da das Heizen mit Strom teurer ist, versucht der Fachmann in der Regel, das Heizen mit Strom zu vermeiden. Im vorliegenden Fall wird dieser Nachteil durch die deutlich erhöhte Sicherheit überkompensiert.

Die Thermoöl-Heizanlage hat einen maximal zulässigen Thermoöl-Betriebsdruck. Dieser Betriebsdruck ist für jede Thermoöl-Heizanlage bekannt und stellt denjenigen Druck dar, der nicht überschritten werden darf. Beispielsweise ist eine Maschinensteuerung zur Regelung oder Steuerung der Thermoöl-Heizanlage so ausgebildet, dass dieser Druck nicht überschritten wird. Zusätzlich besitzt die Thermoöl-Heizanlage ein Überdruckventil, das oberhalb des maximal zulässigen Thermoöl-Betriebsdrucks öffnet. Günstig ist es, wenn der Thermoöl-Druck, unter dem das Thermoöl steht, kleiner ist, insbesondere um zumindest 2,0 MPa kleiner, als der Druck, unter dem die Druckluft im Luftkissen steht.

Die Erfindung löst das Problem zudem durch ein Verfahren zum Betreiben einer erfindungsgemäßen Hochdrucklaminat-Herstellanlage. Insbesondere erfolgt das Aufheizen der Druckluft elektrisch mittels des zumindest einen elektrischen Heizelements.

Im Folgenden wird die Erfindung anhand der beigefügten Zeichnungen näher erläutert. Dabei zeigt
- Figur 1: in der Teilfigur 1a ein Flussdiagramm einer erfindungsgemäßen Hochdrucklaminat-Herstellanlage und in der Teilfigur 1b einen Ausschnitt durch ein Flussdiagramm einer Hochdrucklaminat-Herstellanlage gemäß dem Stand der Technik.

Figur 1a zeigt eine erfindungsgemäße Hochdrucklaminat-Herstellanlage 10, die eine Laminatgelege-Herstellvorrichtung 12 zum Herstellen eines Laminatgeleges 14 aus mehreren Bahnen 16.1, 16.2,... . Die Bahnen bestehen beispielsweise aus mit Harz imprägniertem Papier. Eine Bahn kann zudem ein Kern aus Holzfasern sein. In einer Materialflussrichtung M hinter der Laminatgelege-Herstellvorrichtung 12 ist eine Doppelbandpresse 18 angeordnet, die ein erstes Pressband 20 und ein zweites Pressband 22 aufweist. Das erste Pressband 20 wird mittels einer Pressvorrichtung 24 auf das zweite Pressband 22 zu und damit auf das Laminatgelege 14 zu gedrückt. Die Pressvorrichtung 24 kann zwei oder mehr Presselemente 26 aufweisen, die einzeln und damit relativ zueinander und zudem einzeln und/oder kollektiv relativ zum ersten Pressband 20 verstellbar sind, sodass eine Presskraft F₂₆ einstellbar ist, mit der das einzelne Presselement 26.i (i = 1, 2, ...) auf das erste Pressband 20, 24 drückt.

Zwischen den Presselementen 26.i, der Pressvorrichtung 24 und dem ersten Pressband 20 ist ein Luftkissen 28 ausgebildet. Die Presselemente 26.i besitzen umlaufende Lippen, insbesondere aus Teflon, die den Leckstrom an Druckluft aus dem Luftkissen 28 heraus vermindern.

Die Hochdrucklaminat-Herstellanlage 10 weist eine Druckluftquelle 30 auf, die einen Kompressor 32 und eine Druckluftheizanlage 34 hat. Die Druckluftheizanlage besitzt ein elektrisches Heizelement 36, das mit einer Regelung 38 verbunden ist. Die Regelung 38 ist mit einem Temperaturfühler 40 verbunden, mittels dem die Temperatur T₄₂ von Druckluft 42 messbar ist.

Die Druckluft 42 wird mittels eines Ventilators 44 im Kreis geführt und strömt von einem Presselement, beispielsweise dem Presselement 36.1, das dem ersten Pressband 20 zugeordnet ist, zu einem Presselement, im vorliegenden Fall dem Presselement 26.4, das dem zweiten Pressband 22 zugeordnet ist und auf dieses Druck ausübt. Aufgrund der Umwälzung durch den Ventilator 44 strömt die Druckluft 42 ständig am Temperaturfühler 40 und am Heizelement 36 vorbei und wird auf eine vorgegebene Soll-Temperatur Tsoii temperiert. Ein Druck p₄₂ beträgt beispielsweise p₄₂ = 3 MPa bis p₄₂ = 7 MPa. Der Druck p₄₂ ist mittels eines Druckregelventils 56 einstellbar.

Die Doppelbandpresse 18 umfasst eine erste Einlaufrolle 46 und eine zweite Einlaufrolle 48, die beide mit heißem Thermoöl aus einer Thermoöl-Heizanlage 50 beschickt werden. Das gleiche gilt für eine erste Auslaufrolle 52 und eine zweite Auslaufrolle 54. Zudem sind die Presselemente 26.i mittels Thermoöl beheizt. Ein Thermoöl-Druck p_{T} ist kleiner als der Druck p₄₂, beispielsweise um zumindest 1 MPa.

In der Figur 1b ist eine nicht-erfindungsgemäße Druckluftheizanlage gezeigt, bei der die Druckluft 42 mittels des Thermoöls der Thermoöl-Heizanlage 50 beheizt wird.

**Bezugszeichenliste**

| | | | |
|---|---|---|---|
| 10 | Hochdrucklaminat-Herstellanlage | Tsoii | Soll-Temperatur |
| 12 | Laminatgelege-Herstellvorrich-tung | p₄₂ | Druck der Druckluft |
| | | p_{T} | Thermoöl-Druck |
| 14 | Laminatgelege | T42 | Druckluft-Temperatur |
| 16 | Bahnen | | |
| 18 | Doppelbandpresse | | |
| | | | |
| 20 | erstes Pressband | | |
| 22 | zweites Pressband | | |
| 24 | Pressvorrichtung | | |
| 26 | Presselement | | |
| 28 | Luftkissen | | |
| 30 | Druckluftquelle | | |
| 32 | Kompressor | | |
| 34 | Druckluftheizanlage | | |
| 36 | Heizelement | | |
| 38 | Regelung | | |
| 40 | Temperaturfühler | | |
| 42 | Druckluft | | |
| 44 | Ventilator | | |
| 46 | erste Einlaufrolle | | |
| 48 | zweite Einlaufrolle | | |
| | | | |
| 50 | Thermoöl-Heizanlage | | |
| 52 | erste Auslaufrolle | | |
| 54 | zweite Auslaufrolle | | |
| 56 | Druckregelventil | | |
| | | | |
| F26 | Presskraft | | |
| i | Laufindex | | |
| M | Materialflussrichtung | | |

## Patentansprüche

1. Hochdrucklaminat-Herstellanlage (10) zur Herstellung von Hochdrucklaminat mit
(a) einer Laminatgelege-Herstellvorrichtung (12) zum Herstellen eines Laminatgeleges (14) und
(b) einer Doppelbandpresse (18), die
(i) angeordnet ist zum Verpressen des Laminatgeleges (14) zu Hochdrucklaminat und
(ii) zumindest ein Pressband (20),
(iii) eine Pressvorrichtung (24) zum Drücken des Pressbands (20) auf das Laminatgelege (14) zu und
(iv) eine Druckluftquelle (30), die angeordnet ist zum Ausbilden eines Luftkissens (28) zwischen der Pressvorrichtung (24) und dem Pressband (20), aufweist,
(c) wobei die Druckluftquelle (30) eine Druckluftheizanlage (34) zum Aufheizen der Druckluft (42) besitzt, und
(d) wobei die Druckluftheizanlage (34) zumindest ein elektrisches Heizelement (36) zum elektrischen Aufheizen der Druckluft (42) aufweist,
**gekennzeichnet durch**
(e) eine Thermoöl-Heizanlage (50), die
angeordnet ist zum Beheizen der Pressvorrichtung (24) und
eine Thermoöl-Zuführung zum Zuführen von heißem Thermoöl zur Pressvorrichtung (24) und eine Thermoöl-Abführung zum Abführen von kälterem Thermoöl von der Pressvorrichtung (24) aufweist,
(f) wobei die Druckluftquelle (30) zum Abgeben von Druckluft (42) mit zumindest 3 MPa ausgebildet ist und die Heizung einen Thermoöl-Betriebsdruck von höchstens 1,0 MPa hat.

2. Hochdrucklaminat-Herstellanlage (10) nach Anspruch 1, **dadurch gekennzeichnet, dass** die Druckluftheizanlage (34) zum Regeln einer Druckluft-Temperatur auf eine vorgegebene Soll-Temperatur (Tₛₒₗₗ) ausgebildet ist.

3. Hochdrucklaminat-Herstellanlage (10) nach einem der vorstehenden Ansprüche, **dadurch gekennzeichnet, dass** sie so ausgebildet ist, dass das zumindest eine elektrische Heizelement (36) die Druckluft (42) zu zumindest 90% bezogen auf die Heizleistung aufheizt.

4. Verfahren zum Betreiben einer Hochdrucklaminat-Herstellanlage (10) zur Herstellung von Hochdrucklaminat nach einem der Ansprüche 1 bis 3 mit
(a) einer Laminatgelege-Herstellvorrichtung (12) zum Herstellen eines Laminatgeleges (14) und
(b) einer Doppelbandpresse (18), die
- angeordnet ist zum Verpressen des Laminatgeleges (14) zu Hochdrucklaminat und
- ein Pressband (20),
- eine Pressvorrichtung (24) zum Drücken des Pressbands (20) auf das Laminatgelege (14) zu und
- eine Druckluftquelle (30), die angeordnet ist zum Ausbilden eines Luftkissens (28) zwischen der Pressvorrichtung (24) und dem Pressband (20), aufweist,
(c) wobei die Druckluftquelle (30) eine Druckluftheizanlage (34) zum Aufheizen der Druckluft (42) besitzt,
mit den Schritten:
(i) elektrisches Aufheizen der Druckluft (42) mittels zumindest einen elektrischen Heizelements (36) und
(ii) Beheizen der Pressvorrichtung (24) durch Zuführen von heißem Thermoöl zur Pressvorrichtung (24),
(iii) wobei ein Druck, unter dem die Druckluft (42) steht, größer ist als ein Thermoöldruck des Thermoöls.

## Claims

1. A high pressure laminate production installation (10) for producing high pressure laminate with
(a) a laminate layer production device (12) for producing a laminate layer (14) and
(b) a double-belt press (18) which
(i) is arranged to press the laminate layer (14) to form high pressure laminate and comprises
(ii) at least one press belt (20),
(iii) a pressing device (24) for pressing the press belt (20) onto the laminate layer (14) and
(iv) a compressed air source (30) that is arranged to form an air cushion (28) between the pressing device (24) and the press belt (20),
(c) wherein the compressed air source (30) has a compressed air heating system (34) for heating the compressed air (42) and
(d) wherein the compressed air heating system (34) features at least one electric heating element (36) for electrically heating the compressed air (42),
**characterised by**
(e) a thermal oil heating system (50) which
is arranged to heat the pressing device (24) and
comprises a thermal oil feed for feeding hot thermal oil to the pressing device (24) and a thermal oil outlet for discharging cold thermal oil from the pressing device (24),
(f) wherein the compressed air source (30) is designed to release compressed air (42) with at least 3 MPa and the heater has a thermal oil operating pressure of at most 1.0 MPa.

2. The high pressure laminate production installation (10) according to claim 1, **characterised in that** the compressed air heating system (34) is designed to regulate a compressed air temperature to a predetermined target temperature (Tₛₒₗₗ).

3. The high pressure laminate production installation (10) according to one of the preceding claims, **characterised in that** it is designed in such a way that the at least one electric heating element (36) heats the compressed air (42) to at least 90% in terms of heating capacity.

4. A method for operating a high pressure laminate production installation (10) for producing high pressure laminate according to one of claims 1 to 3 with
(a) a laminate layer production device (12) for producing a laminate layer (14) and
(b) a double-belt press (18) which
- is arranged to press the laminate layer (14) to form high pressure laminate and comprises
- a press belt (20),
- a pressing device (24) for pressing the press belt (20) onto the laminate layer (14) and
- a compressed air source (30) that is arranged to form an air cushion (28) between the pressing device (24) and the press belt (20),
(c) wherein the compressed air source (30) has a compressed air heating system (34) for heating the compressed air (42),
featuring the steps:
(i) electric heating of the compressed air (42) by means of at least one electric heating element (36) and
(ii) heating the pressing device (24) by feeding hot thermal oil to the pressing device (24),
(iii) wherein a pressure of the compressed air (42) is greater than a thermal oil pressure of the thermal oil.

## Revendications

1. Installation de fabrication de stratifié haute pression (10) destinée à fabriquer un stratifié haute pression, comprenant
(a) un dispositif de fabrication de nappe stratifiée (12) destiné à fabriquer une nappe stratifiée (14), et
(b) une presse à double bande (18), qui
(i) est agencée pour presser la nappe stratifiée (14) en un stratifié haute pression, et qui comprend
(ii) au moins une bande de pressage (20),
(iii) un dispositif de pressage (24) destiné à pousser la bande de pressage (20) vers la nappe stratifiée (14), et
(iv) une source d'air comprimé (30) agencée pour former un coussin d'air (28) entre le dispositif de pressage (24) et la bande de pressage (20),
(c) la source d'air comprimé (30) possédant une installation de chauffage d'air comprimé (34) destinée à chauffer l'air comprimé (42), et
(d) l'installation de chauffage d'air comprimé (34) comprenant au moins un élément de chauffage électrique (36) destiné à chauffer l'air comprimé (42) par voie électrique,
**caractérisée par**
(e) une installation de chauffage d'huile thermique (50) qui est agencée pour chauffer le dispositif de pressage (24) et qui comprend une alimentation en huile thermique pour fournir de l'huile thermique chaude au dispositif de pressage (24) et une évacuation d'huile thermique pour évacuer l'huile thermique plus froide depuis le dispositif de pressage (24),
(f) la source d'air comprimé (30) étant réalisée pour délivrer de l'air comprimé (42) à au moins 3 MPa et le chauffage ayant une pression de fonctionnement d'huile thermique de 1,0 MPa au maximum.

2. Installation de fabrication de stratifié haute pression (10) selon la revendication 1,
**caractérisée en ce que** l'installation de chauffage d'air comprimé (34) est réalisée pour réguler une température d'air comprimé à une température de consigne prédéfinie (T_{cons}).

3. Installation de fabrication de stratifié haute pression (10) selon l'une des revendications précédentes,
**caractérisée en ce qu'**elle est réalisée de telle sorte que ledit au moins un élément de chauffage électrique (36) chauffe l'air comprimé (42) à au moins 90 % par rapport à la puissance de chauffage.

4. Procédé pour faire fonctionner une installation de fabrication de stratifié haute pression (10) destinée à fabriquer un stratifié haute pression selon l'une des revendications 1 à 3, comportant
(a) un dispositif de fabrication de nappe stratifiée (12) destiné à fabriquer une nappe stratifiée (14), et
(b) une presse à double bande (18), qui
- est agencée pour presser la nappe stratifiée (14) en un stratifié haute pression, et qui comprend
- au moins une bande de pressage (20),
- un dispositif de pressage (24) destiné à pousser la bande de pressage (20) vers la nappe stratifiée (14), et
- une source d'air comprimé (30) agencée pour former un coussin d'air (28) entre le dispositif de pressage (24) et la bande de pressage (20),
(c) la source d'air comprimé (30) possédant une installation de chauffage d'air comprimé (34) destinée à chauffer l'air comprimé (42),
comprenant les étapes consistant à :
(i) chauffer par voie électrique l'air comprimé (42) au moyen d'au moins un élément de chauffage électrique (36), et
(ii) chauffer le dispositif de pressage (24) par alimentation du dispositif de pressage (24) en huile thermique chaude,
(iii) une pression appliquée à l'air comprimé (42) étant supérieure à une pression de l'huile thermique.
